# EUROPÄISCHE PATENTSCHRIFT

(11) **EP 4 453 393 B1**
(45) Veröffentlichungstag und Bekanntmachung des Hinweises auf die Patenterteilung: **04.02.2026**
(21) Anmeldenummer: 22843233.2
(22) Anmeldetag: 20.12.2022
(51) Int. Cl.: F01N 3/20, F01N 3/28, B01F 25/32

(54) **KAMMERMISCHER FÜR EIN ABGASNACHBEHANDLUNGSSYSTEM EINES KRAFTFAHRZEUGS**
CHAMBER MIXER FOR AN EXHAUST AFTER-TREATMENT SYSTEM OF A MOTOR VEHICLE
MÉLANGEUR POUR UN SYSTÈME DE POST-TRAITEMENT DES GAZ D'ÉCHAPPEMENT D'UN VÉHICULE AUTOMOBILE

(30) Priorität: 23.12.2021 DE 102021006331
(43) Veröffentlichungstag der Anmeldung: 30.10.2024
(73) Patentinhaber: Daimler Truck AG, 70771 Leinfelden-Echterdingen (DE)
(72) Erfinder: KIENZLE, Jens, 71134 Aidlingen (DE); SITTER, Christoph, 71139 Ehningen (DE); KONTIN, Sinisa, 70327 Stuttgart (DE); WIED, Moritz, 72070 Tübingen (DE); BOLDT, Thomas, 89231 Neu-Ulm (DE); WANDEL, Ralf, 72149 Neustetten (DE)
(74) Vertreter: JENSEN & SON
(86) Internationale Anmeldenummer: PCT/EP2022/087100
(87) Internationale Veröffentlichungsnummer: WO 2023/118216

(56) Entgegenhaltungen:
- WO-A1-2019/040127
- WO-A1-2023/006551
- CH-A1- 715 208
- DE-A1- 102011 108 237
- JP-A- 2009 156 076
- JP-A- 2010 031 779
- US-A1- 2015 361 849
- US-A1- 2016 363 027
- US-A1- 2018 066 559
- US-A1- 2020 047 136
- US-B2- 11 187 132
- US-B2- 8 033 104
- US-B2- 9 394 821

## Beschreibung

Die Erfindung betrifft einen Kammermischer für ein Abgasnachbehandlungssystem eines Kraftfahrzeugs gemäß dem Patentanspruch 1.

Abgasnachbehandlungssysteme dienen dazu, Verbrennungsgase eines Verbrennungsmotors eines Kraftfahrzeugs zu reinigen. Bei dem Kraftfahrzeug kann es sich insbesondere um einen PKW oder einen LKW handeln. Der Verbrennungsmotor kann als Dieselmotor ausgebildet sein. Dessen Verbrennungsgas beziehungsweise Abgas enthält in der Regel Stickoxide, wie beispielsweise Stickstoffmonoxid und Stickstoffdioxid. Bei der Abgasnachbehandlung eines Dieselmotors kommt insbesondere eine an sich bekannte selektive katalytische Reduktion zur Reduktion von Stickoxiden zum Einsatz. Dazu wird in das Abgas, welches ein erstes Fluid darstellt, ein Reduktionsmittel - wie Harnstofflösung - als ein zweites Fluid eingespritzt. Das erste Fluid und das zweite Fluid vermischen sich miteinander und strömen in einen SCR-Katalysator. Die Harnstofflösung zerfällt im Abgas zu Ammoniak und Wasser. Am SCR-Katalysator findet eine Reaktion statt, deren Produkte Wasser und Stickstoff sind.

Die US 10 024 217 B1 sowie die US 10 408 110 B2 zeigen jeweils einen Kammermischer. In dem Kammermischer wird ein Reduktionsmittel Abgas zugegeben und miteinander vermischt. Ferner zeigt die CN 110 337 324 A einen weiteren Kammermischer für Nachbehandlungssysteme.

US 2020 / 0047136 A1 offenbart ein Mischer für ein Abgassystem, der dazu dient, einen in einen Abgasstrom eingespritzten Reaktanten mit dem Abgas zu vermischen. Der Mischer-Körper umfasst einem Reaktanten-Durchgangsbereich mit einer Reaktanten-Durchgangsöffnung, einen Mischplattenbereich, der an den Reaktanten-Durchgangsbereich auf einer Seite in einer Mischer-Längsrichtung angrenzt sowie einen Mischer-Hauptkörperbereich, der an den Reaktanten-Durchgangsbereich in der Mischer-Längsrichtung auf der anderen Seite gegenüber der einen Seite angrenzt.

JP 2010 031770 A beschreibt ein System zur Einspritzung von Additiven in den Abgasstrom eines Motors. Es umfasst einen Abgasweg, einen Abgasemissionskontrollkatalysator, einen Additiveinspritzweg und einen Injektor.

US 9 394 821 B2 zeigt ein Gerät zur Verbesserung der Verdampfung von Reduktionsmittel in einem SCR-Dosiermodul. Es umfasst ein symmetrisches Gehäuse, eine Düse zur Dosierung des harnstoffbasierten Reduktionsmittels und eine ringförmige Einlassöffnung für den Abgasstrom. Eine Trennwand innerhalb der Einlassöffnung erzeugt zwei separate Gasströmungswege.

US 2015 /0361849 A1 offenbart eine Rohrbaugruppe, die den Abgasstrom unterstützt. Sie umfasst einen äußeren Teil mit einer Öffnung zur Aufnahme von dosiertem Reduktionsmittel und einen inneren Teil, der sich innerhalb des äußeren Teils befindet. Der innere Teil definiert einen Hauptströmungsweg, während der äußere und innere Teil gemeinsam zwei Strömungswege definieren.

Aufgabe der vorliegenden Erfindung ist es, einen Kammermischer für ein Abgasnachbehandlungssystem eines Kraftfahrzeugs bereitzustellen, welches besonders kompakt ausgebildet ist und darüber hinaus für eine hohe Effizienz der Abgasnachbehandlung eine besondere gute Vermischung von Abgas mit einem Reduktionsmittel ermöglicht.

Diese Aufgabe wird durch den Gegenstand des unabhängigen Patentanspruchs gelöst. Vorteile und vorteilhafte Ausgestaltungen der Erfindung sind Gegenstand der abhängigen Patentansprüche, der Beschreibung sowie der Figuren.

Der erfindungsgemäße Kammermischer ist für ein Abgasnachbehandlungssystem eines Kraftfahrzeugs vorgesehen. Das Abgasnachbehandlungssystem dient der Abgasnachbehandlung eines Verbrennungsmotors, insbesondere eines Dieselmotors. Bei dem Kraftfahrzeug kann es sich beispielsweise um einen PKW oder einen LKW handeln.

Der Kammermischer weist ein von einem Gehäuse begrenztes Innenvolumen auf. Das Innenvolumen ist von einem ersten Fluid von einer einenends an dem Innenvolumen an beziehungsweise in dem Gehäuse angeordneten Einlassöffnung zu einer anderenends an dem Innenvolumen an dem beziehungsweise in dem Gehäuse angeordneten Auslassöffnung entlang einer Durchströmrichtung durchströmbar. Bei dem erfindungsgemäßen Kammermischer ist wenigstens eine zweite Gehäuseseite doppelwandig mit einer Außenwand und einer Innenwand ausgebildet, welche das Innenvolumen in eine Innenkammer und eine zwischen der Innenwand und der Außenwand liegenden Außenkammer trennt. Ferner ist, insbesondere durch die Ausgestaltung der Einlassöffnung, das durch die Einlassöffnung einströmende, insbesondere gasförmige, erste Fluid in einen durch die Innenkammer fließenden Hauptstrom und einen durch die Außenkammer fließenden Nebenstrom teilbar. Ferner ist erfindungsgemäß einer Strömungsvorrichtung vorgesehen, durch welche der Hauptstrom in Durchströmrichtung mit einem, insbesondere symmetrischen, Doppeldrall beaufschlagbar ist. Ferner umfasst der Kammermischer eine Fluideinbringvorrichtung mit einem Einbringende, welches in der Außenkammer angeordnet ist und somit insbesondere von dem Nebenstrom umfließbar ist. Über das Einbringende beziehungsweise an dem Einbringende ist ein zweites, insbesondere flüssiges Fluid, beispielsweise das Reduktionsmittel, durch eine Einbringöffnung in der Innenwand in die Innenkammer einspritzbar. Ferner ist in Durchströmrichtung stromabwärts eine Vereinigungsvorrichtung vorgesehen, durch welche der Hauptstrom und der Nebenstrom, insbesondere vor dem Erreichen der Auslassöffnung, ineinander leitbar sind. Des Weiteren ist die Einlassöffnung und die Auslassöffnung in der vorliegenden Erfindung an einer Gehäuseseite angeordnet. Mit anderen Worten sind die beiden Öffnungen auf der gleichen Seite des Gehäuses orientiert. Dadurch kann sich der Vorteil ergeben, dass das Gehäuse besonders kompakt ausgebildet werden kann.

"Einenends an dem Innenvolumen angeordnet" ist insbesondere als "in Strömungsrichtung gesehen stromaufwärts angeordnet" zu verstehen. "Anderenends an dem Innenvolumen angeordnet" bedeutet insbesondere: "stromabwärts angeordnet". So ist insbesondere die Auslassöffnung in Strömungsrichtung stromabwärts an dem Kammermischer beziehungsweise deren Innenvolumen, welches aus Innenkammer und Außenkammer gebildet ist, angeordnet.

Mit anderen Worten wird ein erfindungsgemäßer Kammermischer, welche als Zersetzungsreaktor ausgebildet sein kann, vorgestellt, welche eine Strömungsvorrichtung in der Einlassöffnung aufweist, durch welche der Fluidstrom beim Passieren der Strömungsvorrichtung in zwei Teile beziehungsweise zwei Teilhauptströme ströme getrennt wird. Der Hauptstrom wird insbesondere durch ein Doppeldrallblech der Strömungsvorrichtung in einen zweifach gerichteten Anteil versetzt. Der Nebenstrom verläuft zwischen der Innenwand und der Außenwand und umströmt insbesondere den Nahbereich des Einbringendes der Fluideinbringvorrichtung. Am Ende stromabwärts sowohl der Innen- und der Außenkammer laufen der Haupt- und der Nebenstrom wieder zusammen und können über die Auslassöffnung den Kammermischer verlassen.

Die Ausgestaltung der Innenkammer und/oder der Innenwand beispielsweise in Form eines Umlenkungselements der Strömungsvorrichtung versetzt den Hauptstrom oder unterstützt den symmetrischen Doppeldrall entlang der Durchströmrichtung.

Das Beaufschlagen des Doppeldralls auf den Hauptstrom bedeutet, dass entlang der Durchströmrichtung die zwei Teilströme in Form zweier nebeneinander verlaufende Wirbel des durchströmenden ersten Fluids ausbildbar sind bzw. ausgebildet werden. Dabei ist deren jeweilige Rotationsachse im Wesentlichen entlang der Durchstromrichtung orientiert. Die beiden Wirbel, welche den Doppeldrall beschrieben, werden insbesondere einenends durch die Strömungsvorrichtung gebildet und verlaufen jeweils insbesondere entlang der Längserstreckungsrichtung des Kammermischers, welche im Wesentlichen mit der Durchstromrichtung zusammenfällt. Das Fluid des jeweiligen Wirbels beziehungsweise erste Fluids, welches sich in dem jeweiligen Luftwirbel befindet, bewegt sich entlang der Durchstromrichtung und zusätzlich im Wesentlichen kreisförmig um die jeweilige Rotationsachse, es beschreibt somit im Wesentlichen eine Spiralbahn. Dabei weisen die beiden Wirbel jeweils einen anderen Drehsinn auf, sodass einer im Uhrzeigersinn und der andere gegen den Uhrzeigersinn rotiert.

Innerhalb dieses gebildeten Doppeldralls im Hauptstrom erfolgt nun insbesondere ein Verdampfen des eingebrachten, insbesondere flüssigen, zweiten Fluids in eine gasförmige Phase. Dabei kann das Verdampfen vorteilhafterweise durch das Einspritzen mittels der Fluideinbringvorrichtung und/oder beispielsweise durch Wärmeeintrag verbessert werden. Das zweite Fluid kann insbesondere ein Reduktionsmittel sein, wobei die Fluideinbringrichtung somit das Reduktionsmittel insbesondere durch Einspritzen in das Innenvolumen einbringen kann. Dabei kann das erste Fluid in Form eines Abgases, welcher aufgrund einer Verbrennung von Dieselkraftstoff insbesondere Stickoxide aufweisen kann, in dem Kammermischer mit dem Reduktionsmittel vermischt werden, wodurch das Gemisch aus ersten Fluid und zweiten Fluid in einem SCR-Katalysator zum Reagieren gebracht werden kann.

Beispielsweise können bei der Verwendung von Harnstoff als Reaktionsmittel eine Thermolyse- und eine anschließende Hydrolysereaktion in dem Kammermischer stattfinden. Dabei wird aus dem Harnstoff zum Neutralisieren der Stickoxide Ammoniak freigesetzt. Die Thermolyse- und Hydrolyse finden insbesondere auf dem Weg entlang der Kammermischer in Durchstromrichtung in dem Innenvolumen statt.

Dabei ist ein Vorteil der erfindungsgemäßen Kammermischer, dass auf eine aufwendige Mischerkonstruktion, für das Zerstäuben und/oder Verdampfen des zweiten Fluids verzichtet werden kann. So kann auf besonders vorteilhafte Weise ein Vermischen und Verdampfen und somit Zerstäuben des zweiten Fluids durch den erfindungsgemäßen Kammermischer erreicht werden kann. So ist es ferner möglich, dass die Kammermischer besonders kompakt und/oder Bauteilarm ausgebildet werden kann.

Aufgrund des Doppeldralls entsteht nun eine besonders vorteilhafte Vermischung zwischen erstem Fluid und zweitem Fluid, wodurch eine Abgasnachbehandlung besonders vorteilhaft durchgeführt werden kann.

Der Kammermischer kann somit einem vorteilhaften in Kontaktbringen eines eingespritzten flüssigen Reduktionsmittels - dem zweiten Fluid - mit dem Abgas, also dem ersten Fluid, dienen. Durch den erfindungsgemäßen Kammermischer ergibt sich der Vorteil, dass eine besonders hohe Mischungsgleichmäßigkeit der beiden Fluide erzielt werden kann. Durch diese Mischungsgleichmäßigkeit kann auch auf besonders vorteilhafte Weise eine katalytische Reduktion des Abgases (erstes Fluid), insbesondere der darin enthaltenen Stickoxide durchgeführt werden. Des Weiteren ist der Kammermischer so ausgebildet, dass ein besonders geringer Gegendruck entgegen der Strömungsrichtung in dem ersten Fluid zu erwarten ist. Zusätzlich ist ein Vorteil, dass aufgrund der Aufteilung in den Hauptstrom und den Nebenstrom und der Beaufschlagung des Hauptstroms mit dem Doppeldrall ein Ablagerungswachstum an den Wandungen beziehungsweise an dem Gehäuse des Kammermischers vermieden werden kann beziehungsweise zumindest besonders gering ausfällt.

In vorteilhafter Ausgestaltung der Erfindung umfasst die Strömungsvorrichtung ein in einer ersten Teileinlassöffnung der Einlassöffnung beziehungsweise an der Einlassöffnung angeordnetes Doppeldrallblech. Mit anderen Worten ist ein die Strömung des einströmenden ersten Fluids, des Abgases, beeinflussendes Element, das Doppeldrallblech der Strömungsvorrichtung, vorgesehen, dessen Aufgabe darin besteht, die Strömung insbesondere derart zu beeinflussen, dass die erfindungsgemäße Beaufschlagung des Hauptstroms mit dem Doppeldrall besonders vorteilhaft erfolgen kann. Das Doppeldrallblech verschließt die Einlassöffnung zumindest teilweise, wobei Lamellen Hindernisse für eine Strömung des ersten Fluids darstellen. Um einen symmetrischen Doppeldrall zu erreichen, ist die Orientierung der Lamellen relativ zur Einlassöffnung ebenfalls symmetrisch. Dadurch ergibt sich der Vorteil, dass eine Beeinflussung des einströmenden Abgases beziehungsweise des ersten Fluids zum Erzeugen des Doppeldralls besonders einfach umgesetzt werden kann.

In weiterer vorteilhafter Ausgestaltung der Erfindung weist die Strömungsvorrichtung wenigstens ein in der Innenkammer und/oder an der Innenwand angeordnetes Umlenkungselement auf. Zusätzlich oder alternativ ist zumindest ein Teil der Innenwand als Umlenkungselement ausgebildet. Das Umlenkungselement weist insbesondere eine Form auf, welche zur Bildung des Doppeldralls beziehungsweise zum Verstärken des Doppeldralls und/oder zum Aufrechterhalten des Doppeldralls vorteilhaft ist. So kann das Umlenkungselement ebenfalls ein Hindernis für eine Strömung des ersten Fluids darstellen. Mit anderen Worten umfasst die Strömungsvorrichtung ein Umlenkungselement, welches zum Fördern des Doppeldralls des Hauptstroms in der Innenkammer angeordnet und dabei vorzugsweise an der Innenwand und/oder durch diese gebildet ist. So kann das Umlenkungselement beispielsweise auch eine Krümmung der Innenwand sein, welche beispielsweise einen Radius des Doppeldralls aufweist, so dass an das Umlenkungselement anströmendes erste Fluid beziehungsweise Abgas entlang der Innenwand fließen und dadurch einen Teil beziehungsweise Wirbel des Doppeldralls ausbilden kann. Dadurch ergibt sich der Vorteil, dass die Strömungsvorrichtung besonders vorteilhaft zum Erzeugen, Verstärken und/oder Aufrechterhalten des Doppeldralls des Hauptstroms verwendet werden kann.

In weiterer vorteilhafter Ausgestaltung der Erfindung weist die Vereinigungsvorrichtung wenigstens eine Durchgangsöffnung an einem der Auslassöffnung zugeordneten Teil der Innenwand auf. Mit anderen Worten ist der stromabwärts angeordnete Teil der Innenwand mit den Durchgangsöffnungen versehen, durch welche das erste Fluid beispielsweise des Nebenstroms strömen kann, um sich so mit dem Hauptstrom zu vereinen. Dabei ist die Innenwand beispielsweise als gelochtes Blech, insbesondere mit Flügelsicken, ausgebildet. Dadurch ergibt sich der Vorteil, dass auf besonders einfache und somit ausfallsichere Weise der Nebenstrom mit dem Hauptstrom zusammengeführt werden kann beziehungsweise diese ineinander leitbar sind. Dabei kann insbesondere der Nebenstrom in den Hauptstrom geleitet werden.

In weiterer vorteilhafter Ausgestaltung der Erfindung ist eine Heizvorrichtung vorgesehen, durch welche zum Verdampfen des zweiten Fluids die Innenwand und/oder die wenigstens eine weitere Innenwand zumindest in einem jeweiligen Teilbereich beheizbar ist. Mit anderen Worten kann wenigstens ein Teil der die Innenkammer begrenzenden Wandung beheizt beziehungsweise erwärmt werden, wodurch das Verdampfen des mittels der Fluideinbringvorrichtung in das Innenvolumen eingebrachten zweiten Fluids zumindest unterstützt werden kann. Dadurch ergibt sich der Vorteil, dass die Effizienz der Vermischung des ersten Fluids mit dem zweiten Fluids und damit der Abgasnachbehandlung auf besonders vorteilhafte Weise gesteigert werden kann.

In weiterer vorteilhafter Ausgestaltung der Erfindung ist die Fluideinbringvorrichtung zum Einspritzen einer, insbesondere wässrigen, Harnstofflösung ausgebildet. Mit anderen Worten wird als zweites Fluid vorteilhafterweise eine Harnstofflösung verwendet, welche durch die Fluideinbringvorrichtung in das Innenvolumen förderbar beziehungsweise einspritzbar ist. Mit anderen Worten ist eine Ausgestaltung der Fluideinbringvorrichtung und insbesondere deren Einbringende, welches insbesondere eine Düse aufweisen kann, darauf abgestimmt, Harnstofflösung zu fördern und einzuspritzen. Dazu können beispielsweise die Düse, Leitungen und/oder wenigstens eine Pumpe der Fluideinbringvorrichtung an eine Viskosität der Harnstofflösung angepasst sein, um besonders vorteilhaft betrieben werden zu können. Dadurch ergibt sich der Vorteil, dass der Kammermischer besonders vorteilhaft für die Abgasnachbehandlung verwendet werden kann.

In weiterer vorteilhafter Ausgestaltung der Erfindung sind an der Innenwand Sicken eingearbeitet, welche zur Durchströmrichtung derart orientiert sind, dass eine Vermischung des zweiten Fluids mit dem ersten Fluid begünstigt ist. Handelt es sich bei der Innenwand vorzugsweise um ein Blech, kann dieses jeweils mit den Sicken verprägt werden. Dadurch ergibt sich der Vorteil, dass auf besonders einfache und/oder kostengünstige Weise eine Vermischung des zweiten Fluids mit dem ersten Fluid zusätzlich zum Doppeldrall erhöht werden kann, da beispielsweise das eingespritzte zweite Fluid beim Auftreffen auf die Sicken besonders gut in den mit dem mit dem Doppeldrall beaufschlagten Hauptstrom einbringbar ist.

In weiterer vorteilhafter Ausgestaltung der Erfindung verjüngt sich eine Kammerkontur beziehungsweise ein Kammerquerschnitt der Innenkammer stromabwärts. Dies begünstigt die Vermischung des ersten Fluids mit dem zweiten Fluid. Dadurch ergibt sich der Vorteil, dass die Vermischung des ersten Fluids mit dem zweiten Fluids und damit die Abgasnachbehandlung besonders effizient durchgeführt werden kann.

Vorteilhafterweise weist darüber hinaus die Kammerwandung der Innenkammer, also die Innenwand und/oder die wenigstens eine weitere Innenwand, keine Kanten und/oder Hindernisstellen auf, wodurch ein besonders geringer Gegendruck beim Durchströmen, insbesondere des Hauptstroms, aber beispielsweise auch des Nebenstroms, in Strömungsrichtung durch die Kammer realisierbar ist.

Weitere Vorteile, Merkmale und Einzelheiten der Erfindung ergeben sich aus der nachfolgenden Beschreibung bevorzugter Ausführungsbeispiele sowie anhand der Zeichnung.

Dabei zeigt:
- Fig. 1: in einer schematischen Perspektivansicht einen Kammermischer für eine Abgasnachbehandlung eines Kraftfahrzeugs;
- Fig. 2: in einer schematischen Draufsicht des Kammermischers gemäß Fig. 1;
- Fig. 3: in einer geschnittenen Seitenansicht des Kammermischers gemäß den vorangegangenen Figuren;
- Fig. 4: in einer geschnittenen Frontansicht des Kammermischers gemäß den vorherigen Figuren;
- Fig. 5: in einer schematischen Seitenansicht des Kammermischers gemäß den vorhergegangenen Figuren;
- Fig. 6: in einer geschnittenen Draufsicht des Kammermischers gemäß den vorherigen Figuren;
- Fig. 7: in einer weiteren geschnittenen Seitenansicht eine weitere Ausführungsform des Kammermischers;
- Fig. 8: in einer schematischen Draufsicht eine Innenwand so wie ein Doppeldrallblech des Kammermischers gemäß Fig. 7; und
- Fig. 9: in einer schematischen geschnittenen Frontansicht des Kammermischers gemäß Fig. 7.

Fig. 1 zeigt in einer schematischen Perspektivansicht einen Kammermischer 10 für ein Abgasnachbehandlungssystem eines Kraftfahrzeugs. Das Abgasnachbehandlungssystem dient der Abgasnachbehandlung, bei welcher Verbrennungsgase einer Verbrennungskraftmaschine des Kraftfahrzeugs gereinigt werden. So kann eine Emissionsminderung beim Gebrauch des Kraftfahrzeugs, bei welchem es sich insbesondere um einen Personenkraftwagen oder einen Lastkraftwagen handeln kann, bewirkt werden.

Das Abgasnachbehandlungssystem kann insbesondere auf Basis einer selektiven katalytischen Reduktion betrieben werden, wenn es sich bei dem Verbrennungsmotor um einen Dieselmotor handelt. So können durch die Abgasnachbehandlung Stickoxide, insbesondere Stickstoffmonoxid und Stickstoffdioxid, aus dem Abgas, welches als erstes Fluid 58 durch den Kammermischer 10 strömen kann, in wenigstens einen SCR-Katalysator reduziert werden. Dabei wird die Abgasnachbehandlung in dem Kammermischer 10 vorteilhafterweise durch das in Kontaktbringen eines Reduktionsmittels, welches als zweites Fluid 38 in den Kammermischer 10 eingespritzt wird, mit dem Abgas, also dem ersten Fluid 58, initiiert. Das Gemisch aus ersten und zweiten Fluid strömt aus dem Kammermischer 10 in den wenigstens einen SCR-Katalysator, worauf in dem SCR-Katalysator eine an sich bekannte eine selektivekatalytische-Reaktion stattfindet.

Im Stand der Technik zeigt sich, dass eine zwischen den Fluiden herrschende geringe Mischungsgleichmäßigkeit zu schlechten Abgasnachbehandlungswerten führt beziehungsweise Kammermischer verwendet werden, in denen das Fluid nur mit hohem Gegendruck fließen kann. Dies begünstigt Ablagerungswachstum und somit Abscheidungen aus dem Fluid in den bisherigen Kammermischern.

Diese genannten Nachteile des Stands der Technik können durch den gezeigten, erfindungsgemäßen Kammermischer 10 vermieden werden.

Der Kammermischer 10 weist dazu ein von einem Gehäuse 12 begrenztes Innenvolumen 14 auf. Wie durch den in der Fig. 1 gezeigten ersten Pfeil P1 angedeutet, strömt durch eine einenends an dem Innenvolumen 14 an einer ersten Gehäuseseite 16 angeordnete Einlassöffnung 18 das erste Fluid 58 in das Innenvolumen 14 ein. Zusammen mit dem vermischten zweiten Fluid 38 strömt das erste Fluid 58 zu einer anderenends an dem Innenvolumen 14 an der (selben) ersten Gehäuseseite 16 angeordneten Auslassöffnung 20 entlang einer Durchströmrichtung 22 durch das Innenvolumen 14 und wie durch einen zweiten Pfeil P2 angedeutet aus der Auslassöffnung 20 aus dem Innenvolumen 14 und damit aus dem Gehäuse 12 des Kammermischers 10 aus.

Bei dem Kammermischer 10 ist wenigstens eine zweite Gehäuseseite 80 des Gehäuses 58 doppelwandig mit einer Außenwand 24 und einer in den Fig. 3, 4, 6, 7 und 9 gezeigten Innenwand 26 ausgebildet, welche das Innenvolumen 14 in eine Innenkammer 28 und eine zwischen der Innenwand 26 und der Außenwand 24 liegende Außenkammer 30, welche beispielsweise in Fig. 3 zu sehen sind, trennt. Die zweite Gehäuseseite 80 des Gehäuses 12 und ist vorzugsweise der Einlassöffnung 18 und der Auslassöffnung 20 gegenüberliegend ausgeführt.

Die Kammermischer 10 ist ferner dazu ausgebildet, dass das durch die Einlassöffnung 18 einströmende, insbesondere gasförmige erste Fluid 58 - das Abgas der Verbrennungskraftmaschine - insbesondere durch die Einlassöffnung 18, in einem durch die Innenkammer 28 fließenden Hauptstrom 54 und einen durch die Außenkammer 30 fließenden Nebenstrom 56 teilbar ist beziehungsweise geteilt wird. Dazu weist die Einlassöffnung 18 eine erste Teileinlassöffnung 42 für die Innenkammer 28 mit seinem Hauptstrom 54 und eine zweite Teileinlassöffnung 62 für die Außenkammer 30 mit seinem Nebenstrom 56 auf. Nach dem Einströmen des ersten Fluids 58 durch die Einlassöffnung 14 und die erste und zweite Teileinlassöffnungen 60 und 62 wird das erste Fluid 58 im Gehäuse 12 jeweils in den Hauptstrom 54 und dem Nebenstrom 56 in Richtung der Durchströmrichtung 22 umgelenkt. Dabei verläuft die Außenkammer 30 zunächst entlang einer dritten Gehäuseseite, die ausgehend von der Einlassöffnung 18 mit der zweiten Gehäuseseite 80 einem Winkel bildet und in diesen übergeht.

Ferner ist eine Strömungsvorrichtung 32 vorgesehen, durch welche der Hauptstrom 54 in Durchströmrichtung 22 mit einem, insbesondere symmetrischen, Doppeldrall 70 beaufschlagbar ist. Das heißt, dass das erste Fluid 58 beim Durchströmen der Innenkammer 28 stromabwärts in Durchströmrichtung 22 quer zu dieser stromab der ersten Teileinlassöffnung 42 in der Innenkammer 28 in einem rechtsdrehenden Drall beaufschlagten ersten Teilhauptstrom 66 und in einem linksdrehenden Drall beaufschlagten zweiten Teilhauptstrom 68 des Hauptstroms 54 geteilt wird. In jedem der beiden Teilhauptströme 66 und 68 bewegt sich das erste Fluid 58 beziehungsweise ein Fluidgemisch aus ersten und zweiten Fluid 58 und 38 im Wesentlichen spiralförmig, wenn es die Innenkammer 28 durchfließt.

Ferner ist eine Fluideinbringvorrichtung 34 mit einem ein Einbringende 36 in der dritten Gehäuseseite vorgesehen. Das Einbringende 36 ist in der Außenkammer 30 angeordnet, und somit von dem Nebenstrom 56 umströmbar. Über die Fluideinbringvorrichtung 34 ist ein, insbesondere flüssiges, zweites Fluid 38 - das Reduktionsmittel, wie beispielsweise Harnstofflösung - durch eine Einbringöffnung 40 in der Innenwand 26 in die Innenkammer 28 einspritzbar. In Durchströmrichtung 22 stromabwärts ist ferner eine Vereinigungsvorrichtung 42 vorgesehen, durch welche der Hauptstrom 54 mit seinen zwei Teilhauptströmen 66 und 68 und der Nebenstrom 56 ineinander leitbar und damit miteinander mischbar sind. Die Vereinigungsvorrichtung 42 ist im Wesentlichen stromaufwärts der Auslassöffnung 20 im Innenvolumen 14 vorgesehen. Die vermischten Fluide 58 und 38 werden im Innenvolumen 14 im Bereich der Vereinigungsvorrichtung 42 an einer vierten Gehäusewand 64 umgelenkt und strömen anschließend aus der Auslassöffnung 20 des Gehäuses 12 und damit aus dem Kammermischer 10 aus. Die Vereinigungsvorrichtung 42 weist dabei wenigstens eine Durchgangsöffnung 48 auf, aus der der Nebenstrom 56 in die Innenkammer 28 eintritt. Dabei verläuft die vierte Gehäusewand 64 ausgehend von der zweiten Gehäuseseite 80 zu der Auslassöffnung 20.

Fig. 2 zeigt in einer schematischen Draufsicht die Kammermischer 10 gemäß Fig. 1 und dient insbesondere dazu, die in den Fig. 3 und 4 gezeigten Schnitte entlang der Linie A1-A1 und der Line A2-A2 zu verdeutlichen.

So zeigt Fig. 3 in einer schematisch geschnittenen Seitenansicht entlang der Linie A1-A1 die Kammermischer 10 gemäß den beiden vorangegangenen Figuren, wobei hier die beiden aus dem Innenvolumen 14 gebildeten Kammern, die Innenkammer 28 und die Außenkammer 30, besonders vorteilhaft zu erkennen sind. Gemäß der Fig. 3 erstreckt sich die Durchströmrichtung 22 im Wesentlichen entlang einer Längserstreckungsrichtung des Kammermischers 10, wobei insbesondere in der Umgebung der Einlassöffnung 18 und der Auslassöffnung 20 das jeweilige Fluid 58 und 38 in einer jeweiligen Querstreckungsrichtung zu der Längserstreckungsrichtung des Kammermischers 10 abweichen kann. In dem gezeigten Ausführungsbeispiel wird das erste Fluid 58 stromab der Einlassöffnung 18 um einen Winkel von etwa 90 ° in die Durchströmrichtung 22 abgelenkt und stromauf der Auslassöffnung 20 wird das erste Fluid 58 und mit dem ersten Fluid 58 vermischte zweite Fluid 38 ebenfalls um einen Winkel von 90° zur Durchströmrichtung 22 abgelenkt. Selbstverständlich sind auch Umlenkwinkel vorstellbar. Das miteinander vermischte erste Fluid 58 und zweite Fluid 38 strömt aus der Auslassöffnung 20 als Fluidgemisch aus dem Kammermischer 10 aus.

Die Strömungsvorrichtung 32 kann beispielsweise ein in der ersten Teileinlassöffnung 60 der Einlassöffnung 18 angeordnetes Doppeldrallblech 44 aufweisen. In einer ersten Ausführungsform gemäß den Figuren 1 bis 6, weist das Doppeldrallblech 44 mehrere Lamellen 72 auf, die in Längsrichtung bzw. Durchströmrichtung 22 orientiert sind und zum Erzeugen des rechtsdrehenden Dralls des ersten Teilhauptstroms 66 und des linkdrehenden Dralls des zweiten Teilhauptstroms 68 entsprechend gegenüber dem auf die Einlassöffnung 18 anströmenden ersten Fluids 58 angestellt sind. Das erste Fluid 58 strömt durch Öffnungen 50 zwischen den Lamellen 72 in den Kammermischer 10 und wird dort entsprechend abgelenkt. Die zweite Teileinlassöffnung 62 ist frei von einer Strömungsvorrichtung. Des Weiteren kann die Strömungsvorrichtung 32, wie entlang A2-A2 in einer schematischen, geschnittenen Frontalansicht der Fig. 4 gezeigt, wenigstens ein Umlenkungselement 46 aufweisen, welches in der Innenkammer 28 und/oder an der Innenwand 26 angeordnet ist. Das Umlenkungselement 46 dient insbesondere dazu, den Hauptstrom 54 mit dem Doppeldrall 70 zu beaufschlagen beziehungsweise diesen zu verstärken beziehungsweise aufrechtzuerhalten und kann diesen ferner stromabwärts in Richtung Auslassöffnung 20 leiten. Das Umlenkungselement 46 weist im Wesentlichen einen dreieckigen Querschnitt auf, wobei eine Kante 78 des Umlenkungselements 46 zur Einlassöffnung 18 weist. Die Kante 78 des Umlenkungselement 46 beginnt im Wesentlichen im mittleren Bereich der Einlassöffnung 18 und verläuft im Innenvolumen 14 bis zur Auslassöffnung 20. Das Umlenkungselement 46 wird durch eine Einbuchtung 76 in der zweiten Gehäuseseite 80 gebildet, die zu dem im Wesentlichen dreieckigen Querschnitt der Innenwand 26 führt und in das Innenvolumen 14 hinein ragt. Es ist insbesondere in den Figuren 3 und 4 zu erkennen, dass auch die Außenwand 24 den dreieckigen Querschnitt aufweist und damit auch die Außenkammer 30 den dreieckigen Querschnitt im Bereich der Kante 78 aufweist.

Fig. 5 zeigt in einer schematischen Seitenansicht die Kammermischer 10, wobei die in Fig. 6 gezeigte Schnittebene A3-A3 markiert ist.

Fig. 6 zeigt in einer schematisch geschnittenen Draufsicht der Kammermischer 10. Die angestellten Lamellen 72 des Doppeldrallblechs 44 sind besonders gut zu erkennen, so wie einen mittig zwischen den Lamellen 72 angeordneten Steg 74 des Doppeldrallblechs 44. Der Steg 74 sorgt für eine verbesserte Stabilität des Doppeldrallblechs 44. Zwischen dem Steg 74 und den Lamellen 72 links und rechts davon sind ebenfalls Öffnungen 50 vorhanden. Des Weiteren ist zu erkennen, dass im Gegensatz zur ersten Teileinlassöffnung 60 mit seinem Doppeldrallblech 44 die zweite Teileinlassöffnung 62 keine Strömungsvorrichtung aufweist und das erste Fluid 58 ohne Ablenkung in die Außenkammer 30 einströmen kann. Insbesondere ist aus Fig. 6, wie auch aus Fig. 2, zu entnehmen, dass das Innenvolumen 14 des Kammermischers 10 entlang der Durchströmrichtung 22 von der Einlassöffnung 18 zur Auslassöffnung 20 hin einen kleiner werdenden Querschnitt aufweist. Insgesamt verjüngt sich das Gehäuse 12 und damit das Innenvolumen 14 von der Einlassöffnung 18 zur Auslassöffnung 20 hin, so dass eine Geschwindigkeit des ersten Fluids 58 und des zweiten Fluids 38 sich im Innenvolumen 14 des Kammermischers 10 von der Einlassöffnung 18 zur Auslassöffnung 20 hin sich steigert, wodurch eine verbesserte Durchmischung der ersten Fluids 58 mit dem zweiten Fluids 38 erreicht werden kann.

Die Fig. 7 bis 9 zeigen eine weitere Ausführungsform des Kammermischers 10, wobei in Fig. 7 die Kammermischer 10 in einem Schnitt analog dem der Fig. 3 gezeigt ist. Gleiche oder gleichwirkende Bauteile sind mit gleichen Bezugszeichen wie in der Ausführungsform der Figuren 1 bis 6 versehen. Fig. 7 zeigt, wie durch die Einbringöffnung 40 über das Einbringende 36 durch die Fluideinbringvorrichtung 34 das zweite Fluid 38 in die Innenkammer 28 eingebracht werden kann. Dabei kann das Einbringen insbesondere in flüssiger Form geschehen sodass das flüssige zweite Fluid 38 auf die Innenwand 26 treffen kann. Damit das zweite Fluid 38 vorteilhaft für die Abgasnachbehandlung eingesetzt werden kann, sollte sich dieses vorteilhafterweise in dem Doppeldrall 70 in der gasförmigen Phase mit dem ersten Fluid 58 - dem Abgas - vermischen. Dazu kann vorteilhafterweise eine nicht nähere dargestellte Heizvorrichtung vorgesehen sein, welche die Innenwand 26 zumindest in einem Teilbereich 64, insbesondere dem Bereich, in welchem das zweite Fluid 38 auf die Innenwand 26 trifft, beheizt, wodurch das Verdampfen es zweiten Fluids 38 und somit sein Übergang von der flüssigen in die gasförmige Phase zumindest begünstigt wird.

Fig. 7 zeigt ferner an der Innenwand 26 ausgebildete Sicken 52. Die Sicken 52 sind im Wesentlichen quer zur Durchströmrichtung 22 derart orientiert, dass eine Vermischung des ersten Fluids 58 mit dem zweiten Fluid 38 begünstigt wird, da beispielsweise zusätzlich zu dem Doppeldrall 70 Verwirbelungen an den Sicken 52 in der Innenkammer 34 in dem Fluid beziehungsweise in dem Gemisch aus erstem und zweitem Fluid 58 und 38 ausgebildet werden können.

Vorteilhafterweise ist die Fluideinbringvorrichtung 34 dazu ausgebildet, dass als zweites Fluid 38 eine insbesondere wässrige Harnstofflösung eingespritzt werden kann. Die Harnstofflösung kann in einer chemischen Reaktion in der Kammermischer 10 zu Ammoniak umgesetzt werden kann, so dass der Ammoniak in einem auf den Kammermischer 10 nachfolgenden SCR-Katalysator vorteilhafterweise die Stickoxide des Abgases binden beziehungsweise neutralisieren kann. Des Weiteren weist die Vereinigungsvorrichtung 42 mehrere Durchgangsöffnungen 48 auf, so dass das erste Fluid 58 aus der Außenkammer 30 über die Durchgangsöffnungen 48 in die Innenkammer 34 eintreten kann und sich mit dem ersten und zweiten Fluid 58 und 38 in der Innenkammer 34 vermischen kann, wodurch eine weiter verbesserte Durchmischung des ersten und zweiten Fluids 58 und 38 ermöglicht wird.

Fig. 8 zeigt in einer schematischen Draufsicht das Doppeldrallblech 44 in einer zweiten Ausführungsform gemäß den Figuren 7 bis 9 in der ersten Teileinlassöffnung 60 der Einlassöffnung 18, welche in Blickrichtung der Fig. oberhalb der mit den Durchgangsöffnungen 48 versehenen Innenwand 26 angeordnet ist. Dabei ist hier insbesondere eine einzige Öffnung 50 zu erkennen, welche sich in Richtung stromabwärts der Durchströmrichtung 22 zur Auslassöffnung 20 verjüngt und quer zu dieser symmetrisch in einer alternativen Strömungsvorrichtung angeordnet ist.

Fig. 9 zeigt den Schnitt A4-A4, dessen Lage an der Kammermischer 10 in Fig. 7 gezeigt ist, wobei die Pfeile den ersten Teilhauptstrom 66 und den zweiten Teilhauptstrom 68 des Doppeldralls 70 des ersten Fluids 58 beziehungsweise des Fluidgemischs andeuten. Um den Doppeldrall 70 vorteilhaft aufrechtzuerhalten beziehungsweise zu verstärken beziehungsweise eine Mischung des ersten Fluids 58 und des zweiten Fluids 38 zu begünstigen, kann ein Querschnitt der Innenkammer 28 insbesondere stromabwärts kleiner werden. Dabei kann sich zumindest die Innenkammer 28 beispielsweise stromabwärts verjüngen.

Der erste Teilhauptstrom 66 und der zweite Teilhauptstrom 68 des Doppeldralls 70 des ersten Fluids 58 beziehungsweise des Fluidgemischs werden durch nach innen, in Richtung der Innenkammer 28, gebogene Lamellen 72 der Öffnung 50 des Doppeldrallblechs 44 und zumindest an seinen Rändern, der konkav geformten Innenwand 26 erzeugt. Die zwei Lamellen 72 der Öffnung 50 reichen wie im Schnitt A4-A4 weniger tief in die Innenkammer 34 hinein als in Richtung der Auslassöffnung 20 des Kammermischers 10, wie in Fig. 7 zu erkennen ist.

Durch die in den Figuren gezeigte Kammermischer 10 kann auf besonders vorteilhafte Weise zu einer Abgasnachbehandlung mittels des Abgasnachbehandlungssystems beigetragen werden.

Dabei ergeben sich mehrere Vorteile. So kann die Kammermischer 10 beispielsweise besonders kompakt ausgebildet werden, so dass ein Bauraumvolumen besonders klein ist. Darüber hinaus kann auf zusätzliche Öffnungen und/oder Löcher als Hindernispunkt verzichtet werden, wodurch ein Ablagerungswachstum von beispielsweise der Harnstofflösung an den mit der Innenkammer 28 und der Außenkammer 30 in Kontakt stehenden Flächen des Gehäuses 12 verringert werden kann. Darüber hinaus kann beispielsweise durch einen Verzicht auf eine extra Mischeinrichtung in dem Innenvolumen 14 insgesamt eine Robustheit der Kammermischer 10 erhöht werden. Ferner kann das Innenvolumen im Wesentlichen ohne Kanten und/oder Hindernisstellen ausgebildet werden, wodurch ein besonders geringer Gegendruck beim Durchströmen in Durchströmrichtung 22 möglich ist. So ergibt sich durch die hier gezeigte Kammermischer 10 eine besonders vorteilhafte Abgasnachbehandlung.

### Bezugszeichenliste

- 10: Kammermischer
- 12: Gehäuse
- 14: Innenvolumen
- 16: Gehäuseseite
- 18: Einlassöffnung
- 20: Auslassöffnung
- 22: Durchströmrichtung
- 24: Außenwand
- 26: Innenwand
- 28: Innenkammer
- 30: Außenkammer
- 32: Strömungsvorrichtung
- 34: Fluideinbringvorrichtung
- 36: Einbringende
- 38: Zweites Fluid
- 40: Einbringöffnung
- 42: Vereinigungsvorrichtung
- 44: Doppeldrallblech
- 46: Umlenkungselement
- 48: Durchgangsöffnung
- 50: Öffnung
- 52: Sicken
- 54: Hauptstrom
- 56: Nebenstrom
- 58: Erstes Fluid
- 60: Erste Teileinlassöffnung
- 62: Zweite Teileinlassöffnung
- 64: Teilbereich
- 66: Erster Teilhauptstrom
- 68: Zweiter Teilhauptstrom
- 70: Doppeldrall
- 72: Lamelle
- 74: Steg
- 76: Einbuchtung
- 78: Kante
- 80: Zweite Gehäuseseite
- P1: Pfeil
- P2: Pfeil

## Patentansprüche

1. Kammermischer (10) für ein Abgasnachbehandlungssystem eines Kraftfahrzeugs, deren von einem Gehäuse (12) begrenztes Innenvolumen (14) von einem ersten Fluid (58) von einer einenends an dem Innenvolumen (14) in dem Gehäuse (12) angeordneten Einlassöffnung (18) zu einer anderenends an dem Innenvolumen (14) in dem Gehäuse (12) angeordneten Auslassöffnung (20) entlang einer Durchströmrichtung (22) durchströmbar ist und wenigstens eine zweite Gehäuseseite (80) des Gehäuses (12) doppelwandig mit einer Außenwand (24) und einer Innenwand (26) ausgebildet ist, welche das Innenvolumen (14) in eine Innenkammer (28) und eine zwischen der Innenwand (26) und der Außenwand (24) liegenden Außenkammer (30) trennt, und das durch die Einlassöffnung (18) einströmende erste Fluid (58) in einen durch die Innenkammer (28) fließenden Hauptstrom (54) und einen durch die Außenkammer (30) fließenden Nebenstrom (56) teilbar ist, und eine Strömungsvorrichtung (32) vorgesehen ist, durch welche der Hauptstrom (54) in Durchströmrichtung (22) mit einem Doppeldrall (70) beaufschlagbar ist und mit einer Fluideinbringvorrichtung (34) mit einem Einbringende (36), welches in der Außenkammer (30) angeordnet ist und über welches ein zweites Fluid (38) durch eine Einbringöffnung (40) in der Innenwand (26) in die Innenkammer (28) einspritzbar ist und in Durchströmrichtung (22) stromabwärts eine Vereinigungsvorrichtung (42) vorgesehen ist, durch welche der Hauptstrom (54) und der Nebenstrom (56) ineinander leitbar sind, **dadurch gekennzeichnet, dass** die Einlassöffnung (18) und die Auslassöffnung (20) an einer ersten Gehäuseseite (16) angeordnet sind.

2. Kammermischer (10) nach Anspruch 1,
**dadurch gekennzeichnet, dass**
die Strömungsvorrichtung (32) ein in einer ersten Teileinlassöffnung (60) der Einlassöffnung (18) angeordnetes Doppeldrallblech (44) umfasst.

3. Kammermischer (10) nach Anspruch 1 oder 2,
**dadurch gekennzeichnet, dass**
die Strömungsvorrichtung (32) wenigstens ein in der Innenkammer (28) und/oder an der Innenwand (26) angeordnetes Umlenkungselement (46) aufweist und/oder zumindest eine Teil der Innenwand (26) als Umlenkungselement (6) ausgebildet ist.

4. Kammermischer (10) nach einem der vorhergehenden Ansprüche,
**dadurch gekennzeichnet, dass**
die Vereinigungsvorrichtung (42) wenigstens eine Durchgangsöffnung (48) an einem der Auslassöffnung (20) zugeordneten Teil der Innenwand (26) aufweist.

5. Kammermischer (10) nach einem der vorhergehenden Ansprüche,
**dadurch gekennzeichnet, dass**
eine Heizvorrichtung vorgesehen, durch welche zum Verdampfen des zweiten Fluids (38) die Innenwand (26) zumindest in einem jeweiligen Teilbereich (64) beheizbar ist.

6. Kammermischer (10) nach einem der vorhergehenden Ansprüche,
**dadurch gekennzeichnet, dass**
die Fluideinbringvorrichtung (34) zum Einspritzen einer, insbesondere wässrigen, Harnstofflösung ausgebildet ist.

7. Kammermischer (10) nach einem der vorhergehenden Ansprüche,
**dadurch gekennzeichnet, dass**
an der Innenwand (26) Sicken (52) eingearbeitet sind, welche zur Durchströmrichtung (22) derart orientiert sind, dass eine Vermischung des ersten Fluids (58) mit dem zweiten Fluid (38) begünstigt ist.

8. Kammermischer (10) nach einem der vorhergehenden Ansprüche,
**dadurch gekennzeichnet, dass**
das eine Kammerkontur der Innenkammer (28) stromabwärts verjüngt, um die Vermischung des ersten Fluids (58) mit dem zweiten Fluid (38) zu begünstigen.

## Claims

1. A chamber mixer (10) for an exhaust aftertreatment system of a motor vehicle, having an internal volume (14) delimited by a housing (12) through which a first fluid (58) can flow from an inlet opening (18) disposed at one end at the internal volume (14) in the housing (12) to an outlet opening (20) disposed at the other end at the internal volume (14) in the housing (12) along a flow direction (22), and wherein at least a second housing side (80) of the housing (12) is configured to be double-walled with an outer wall (24) and an inner wall (26) separating the internal volume (14) into an inner chamber (28) and an outer chamber (30) located between the inner wall (26) and the outer wall (24), and wherein the first fluid (58) entering through the inlet opening (18) can be separated into a primary flow (54) flowing through the inner chamber (28) and a secondary flow (56) flowing through the outer chamber (30), and wherein a flow device (32) is provided, by means of which the primary flow (54) can be subjected to a dual swirl (70) in the flow direction (70), and comprising a fluid introduction device (34) comprising an introduction end (36) disposed in the outer chamber (30) and via which a second fluid (38) van be injected into the inner chamber (28) through an introduction opening (40) in the inner wall (26), and wherein a combining device (42) is provided downstream in the flow direction (22), by means of which the primary flow (54) and the secondary flow (56) can be passed into each other, **characterised in that** the inlet opening (18) and the outlet opening (20) are disposed on a first housing side (16).

2. The chamber mixer (10) according to claim 1,
**characterised in that**
the flow device (32) includes a double swirl vane (44) disposed in a first partial inlet opening (60) of the inlet opening (18).

3. The chamber mixer (10) according to claims 1 or 2,
**characterised in that**
the flow device (32) comprises at least one baffle (46) disposed in the inner chamber (28) and/or on the inner wall (26), and/or at least a part of the inner wall (26) is configured as a baffle (6).

4. The chamber mixer (10) according to one of the preceding claims,
**characterised in that**
the combining device (42) comprises at least one through opening (48) on a part of the inner wall (26) associated with the outlet opening (20).

5. The chamber mixer (10) according to one of the preceding claims,
**characterised in that**
a heating device is provided, by means of which the inner wall (26) can be heated in at least a respective portion (64) for evaporating the second fluid (38).

6. The chamber mixer (10) according to one of the preceding claims,
**characterised in that**
the fluid introduction device (34) is configured for injecting an in particular aqueous urea solution.

7. The chamber mixer (10) according to one of the preceding claims,
**characterised in that**
beads (52) are incorporated into the inner wall (26) and oriented to the flow direction (22) in a manner promoting mixing of the first fluid (58) with the second fluid (38).

8. The chamber mixer (10) according to one of the preceding claims,
**characterised in that**
a chamber contour of the inner chamber (28) tapers in a downstream direction to promote mixing of the first fluid (58) with the second fluid (38).

## Revendications

1. Mélangeur à chambre (10) pour un système de post-traitement des gaz d'échappement d'un véhicule automobile, dont le volume intérieur (14) délimité par un boîtier (12) est traversé par un premier fluide (58) provenant d'un orifice d'admission (18) ménagé à une extrémité du volume intérieur (14) dans le boîtier (12) à un orifice de sortie (20) ménagé à l'autre extrémité du volume intérieur (14) dans le boîtier (12) dans le sens de l'écoulement (22) et au moins un deuxième côté de boîtier (80) du boîtier (12) est réalisé sous la forme d'une double paroi avec une paroi extérieure (24) et une paroi intérieure (26), qui divise le volume intérieur (14) en une chambre intérieure (28) et en une chambre extérieure (30) située entre la paroi intérieure (26) et la paroi extérieure (24), et le premier fluide (58) entrant par l'orifice d'admission (18) peut être divisé en un écoulement principal (54) s'écoulant à travers la chambre intérieure (28) et un écoulement secondaire (56) s'écoulant à travers la chambre extérieure (30), et il est prévu un dispositif d'écoulement (32) à travers lequel l'écoulement principal (54) peut être soumis à l'effet d'un double tourbillon (70) dans le sens d'écoulement (22) et un dispositif d'introduction de fluide (34) pourvu d'une extrémité d'introduction (36) qui est disposée dans la chambre extérieure (30) et par l'intermédiaire de laquelle un deuxième fluide (38) peut être injecté dans la chambre intérieure (28) à travers une ouverture d'introduction (40) dans la paroi intérieure (26) et un dispositif de jonction (42) est disposé en aval dans le sens d'écoulement (22) et à travers lequel l'écoulement principal (54) et l'écoulement secondaire (56) peuvent être conduits l'un dans l'autre, **caractérisé en ce que** l'orifice d'admission (18) et l'orifice de sortie (20) sont disposées sur un premier côté du boîtier (16).

2. Mélangeur à chambre (10) selon la revendication 1,**caractérisé en ce que** le dispositif d'écoulement (32) comprend une double tôle de tourbillon (44) disposée dans une premier partie d'orifice d'admission (60) de l'orifice d'admission (18).

3. Mélangeur à chambre (10) selon la revendication 1 ou 2, **caractérisé en ce que** le dispositif d'écoulement (32) comporte au moins un élément de déviation (46) disposé dans la chambre intérieure (28) et/ou sur la paroi intérieure (26) et/ou au moins une partie de la paroi intérieure (26) est conçue sous la forme d'élément de déviation (6).

4. Mélangeur à chambre (10) selon l'une quelconque des revendications précédentes, **caractérisé en ce que** le dispositif de jonction (42) comporte au moins un orifice de passage (48) sur une partie de la paroi intérieure (26) associée à l'orifice de sortie (20).

5. Mélangeur à chambre (10 selon l'une quelconque des revendications précédentes, **caractérisé en ce qu'**il est prévu un dispositif de chauffage qui permet de chauffer la paroi intérieure (26) au moins dans une zone partielle respective (64) afin de vaporiser le deuxième fluide (38).

6. Mélangeur à chambre (10) selon l'une quelconque des revendications précédentes, **caractérisé en ce que** le dispositif d'introduction de fluide (34) est conçu pour injecter une solution d'urée, en particulier aqueuse.

7. Mélangeur à chambre (10) selon l'une quelconque des revendications précédentes, **caractérisé en ce que** dans la paroi intérieure (26) sont pratiquées des nervures (52) qui sont orientées par rapport au sens d'écoulement (22) de manière à favoriser le mélange du premier fluide (58) avec le deuxième fluide (38).

8. Mélangeur à chambre (10) selon l'une quelconque des revendications précédentes, **caractérisé en ce qu'**un contour de chambre de la chambre intérieure (28) se rétrécit vers l'aval afin de favoriser le mélange du premier fluide (58) avec le deuxième fluide (38).
